# EUROPÄISCHE PATENTSCHRIFT

(11) **EP 0 240 823 B1**
(45) Veröffentlichungstag und Bekanntmachung des Hinweises auf die Patenterteilung: **21.11.1991**
(21) Anmeldenummer: 87104228.9
(22) Anmeldetag: 23.03.1987
(51) Int. Cl.: F04C 18/356, F04C 29/08

(54) **Rollkolbenverdichter**
Rolling piston compressor
Compresseur à piston roulant

(30) Priorität: 04.04.1986 DE 3611326
(43) Veröffentlichungstag der Anmeldung: 14.10.1987
(73) Patentinhaber: SIEMENS AKTIENGESELLSCHAFT, 80333 München (DE)
(72) Erfinder: Schabert, Hans-Peter, Dipl.-Ing., D-8520 Erlangen (DE); Heller, Max, Dipl.-Ing., D-8521 Uttenreuth (DE); Zach, Klaus, Dipl.-Ing. (FH), D-8520 Erlangen (DE)

(56) Entgegenhaltungen:
- EP-A- 0 175 639
- EP-A- 0 212 570

## Beschreibung

Die Erfindung betrifft einen Rollkolbenverdichter gemäß dem Oberbegriff des Hauptanspruches.

Ein Rollkolbenverdichter mit den Merkmalen des Oberbegriffes des Hauptanspruches ist beispielsweise aus der EP-A-0 212 570 bekannt. An der Auslaßöffnung seines Zylinders ist ein Rückschlagventil angeordnet, mit dem das Zurückströmen von Druckgas in den Zylinder verhindert wird. Eine Steuerung der Verdichterleistung ist mit diesem Rückschlagventil nicht möglich.

In der EP-A-0 175 639 ist ein Flügelzellenverdichter offenbart, dessen mechanische Leistung durch einen außerhalb des Zylinders auf der Auslaßseite angeordneten axial verstellbaren und mit der Verdichterwelle mitdrehenden Drehschieber gesteuert werden kann. Bei diesem bekannten Verdichter erfolgt jedoch nur eine Steuerung des Enddrucks am Auslaß. Die Menge des angesaugten Gases bleibt bei diesem Verdichter im wesentlichen stets gleich.

Der Erfindung liegt nun die Aufgabe zugrunde, einen Rollkolbenverdichter anzugeben, dessen angesaugte Gasmenge stufenlos auch bei hohen Drehzahlen geregelt werden kann. Dies ist besonders wichtig für mechanisch angetriebene, mit einem Verbrennungsmotor starr gekoppelte Rollkolbenverdichter, die zur Aufladung des Verbrennungsmotors benutzt werden.

Die genannte Aufgabe wird erfindungsgemäß gelöst mit den Merkmalen des Hauptanspruches. Da auf der Saugseite des Rollkolbenverdichters ein Drehschieber außerhalb des Zylinders in einer mit Schlitzen versehenen Hülse angeordnet und mit der Welle zu einer stetigen, synchronisierten Drehbewegung verbunden ist und da die relative Lage von Drehschieber und Hülse zueinander verstellbar ist, ist eine stufenlose Regelung der angesaugten Gasmenge bei fester Drehzahl möglich. Mit Drehschieber ist ein walzenförmiger Körper gemeint, so daß an seinem Umfang vorgesehene Durchlässe wechselnd mit den Schlitzen in der Hülse kommunizieren, die auch integraler Bestandteil des Verdichtergehäuses sein kann. Die der Veränderung der Durchlaßquerschnitte dienende Verstellung der relativen Lage erfolgt vor allem in axialer Richtung.

Der Drehschieber kann beispielsweise bei einem Kurbelwinkel zwischen 0 und 25° der den Zylinder tragenden Welle öffnen und bei einem Kurbelwinkel von höchstens 360° schließen. Dabei ergibt sich die maximale Fördermenge des Verdichters für den Schließwinkel von 360°, d.h. der Drehschieber bleibt praktisch ständig offen. Bei kleineren Schließwinkeln, die eine kürzere Füllungszeit ergeben, geht die angesaugte Gasmenge zurück, so wie dies auch bei graduellen Schließen der Drosselklappe in einem Kraftfahrzeug der Fall ist. Im Vergleich zu der stark verlustbehafteten Drosselregelung liefert die erfindungsgemäße Ausbildung als periodisch intermittierende Füllmengenregelung aber einen wesentlichen besseren Wirkungsgrad.

Weitere vorteilhafte Ausbildungen des erfindungsgemäßen Rollkolbenverdichters sind in den Ansprüchen 2 bis 26 definiert.

Die für eine stetige synchronisierte Drehbewegung der Drehschieber gewünschte Kopplung mit der Verdichterwelle kann vorteilhaft in der Weise erfolgen, daß der Drehschieber und die Welle durch eine Verzahnung miteinander verbunden sind. Als verzahnende Glieder sind in erster Linie Zahnräder, Zahnketten oder Zahnriemen geeignet. Dabei kann man mit unrunden Zahnrädern periodisch ungleichförmige Drehschieberbewegungen erhalten, die ein schnelles Schließen nach einer langen Zeit mit großem Durchlaßquerschnitt ermöglichen. Hierdurch werden die kleinen Drosselverluste minimiert, die auch bei Füllmengenregulierung noch auftreten.

Eine andere Verbesserung der Regelung der Saugleistung ergibt sich dadurch, daß der Drehschieber zur Veränderung des Durchlaßquerschnitts gegenüber der Hülse nicht nur in axialer Richtung verstellbar, sondern auch noch um einen kleineren Winkel als ± 90° drehbar angeordnet ist, z.B. um 80°, weil man damit die zeitliche Veränderung des Öffnungsquerschnitts den momentanen Saugvolumenstrom während der Drehung noch besser erfassen kann.

Es kann günstig sein, wenn die Hülse an der dem Drehschieberantrieb gegenüberliegende Stirnseite betätigt wird, weil man damit nicht in dem Bereich der Betätigungsglieder des Drehschiebers gelangt. Als ein Ausführungsbeispiel wird später aber auch eine Möglichkeit dargestellt, die Verstellung am Drehschieber angreifen zu lassen und sie gemeinsam mit dessen Antrieb raumsparend an einer Seite vorzusehen. Ferner ist eine Vereinfachung der Steuerung der Hülse oder des Drehschiebers möglich, wenn diese unter der Wirkung einer Rückstellfeder stehen. Mit der Rückstellfeder kann z.B. die Ansaugmenge des Rollkolbenverdichters auf einen für einen Verbrennungsmotor als Leerlauf geeigneten Mindestwert geregelt werden. Dabei kann man eine Koppelung mit dem Gaspedal und eine Leerlauf-Einstellschraube vorsehen.

Im Hinblick auf die Verschleißfestigkeit und die Trockenlaufeigenschaften ist eine Paarung von Kunststoff und Metall günstig, wobei vorzugsweise die Hülse aus Kunststoff besteht und einen Drehschieber aus Metall umgibt. Dabei ist es besonders vorteilhaft, die Kunststoffhülse mit Spiel im Gehäuse einzubauen, damit sie sich örtlich ausdehnen kann, wenn an einer Reibstelle eine Temperaturspitze entsteht.

Der Drehschieber kann auch so ausgebildet werden, daß er gegenüberliegende Öffnungen aufweist und diametral durchströmt wird. Dabei muß die Drehzahl des Drehschiebers die Hälfte oder ein Drittel der Wellendrehzahl betragen.

Bei Rollkolbenverdichtern mit zwei in Umfangsrichtung versetzten Kolbenteilen, wie sie für eine gleichmäßige Förderung günstig sind, kann die Erfindung so verwirklicht werden, daß ein gemeinsamer Drehschieber für beide Kolbenteile vorgesehen ist, dessen Durchlaßöffnungen in axialer Umfangsrichtung versetzt sind. Der Versatz kann z.B. 90° betragen.

Bei einem Verbrennungsmotor soll die Regelmöglichkeit durch den Drehschieber auch beim Kaltstart des Verbrennungsmotors verfügbar bleiben. Dazu soll, solange der Verbrennungsmotor noch kalt ist, nicht nur die bei Teillast eintretende Abkühlung der Ansaugluft kompensiert werden, sondern ihr nach Möglichkeit zusätzliche Wärme zugeführt werden. Diese Aufgabe kann durch einen zuschaltbaren inneren Drosselbypaß gelöst werden.

Zur näheren Erläuterung der Erfindung wird anhand der Zeichnung ein Ausführungsbeispiel beschrieben, das in Figur 1 in einem Längsschnitt parallel zur Welle des Rollkolbenverdichters und in Figur 2 in einem Querschnitt dargestellt ist.

Die Figur 3 zeigt in einem Schnitt längs der Drehschieberachse Antrieb und Verstellung eines Drehschiebers von der gleichen Seite.

In den Figuren 4, 5 und 6 ist schematisiert ein Antrieb zur periodisch ungleichförmigen Bewegung des Drehschiebers dargestellt.

In den Figuren 7 und 8 zeigen Abwicklungen des Drehschiebers Durchlaßquerschnitte und ihre Veränderungen durch Verstellung von Drehschieber und Hülse.

Der in Fig. 1 und 2 gezeichnete Rollkolbenverdichter ist in Tandembauweise ausgeführt, denn in seinem Gehäuse 1, das aus Leichtmetallguß besteht, trägt die Welle 2 zwei um 180° gegeneinander versetzte Kolbenteile 3 und 4 eines Rollkolbens 5. Die beiden Kolbenteile 3 und 4 umfassen in gleicher Ausführung zylindrische Rohrstücke 6 aus nichtrostendem Stahl mit einer Wandstärke von z.B. 1,2 mm und einem Durchmesser von 145 mm. Die Rohrstücke 6 sind mit einer dünnwandigen Schale 7 an einem Nabenkörper 8 gehalten, der mit einem Kugellager 10 auf einem gekröpften Abschnitt 9 der Welle 2 befestigt ist, so daß der Kolbenteil 3 elastisch an die Wand 11 des Zylinders 1 gepreßt wird. Die Saugleitung des Verdichters beträgt 500 m³/h.

Die Welle 2 trägt, wie in Figur 1 auf der rechten Seite zu sehen ist, außerhalb des Gehäuses 1 eine Riemenscheibe 12 für einen Keilriemen, mit dem die Verbindung zu einem nicht dargestellten Verbrennungsmotor hergestellt wird. Auf einem vor der Riemenscheibe 12 liegenden Wellenstumpf 14 sitzt eine weitere Riemenscheibe 15, auf der ein Zahnriemen 16 läuft. Der Zahnriemen 16 stellt die Verbindung zu einem in einer Einlaßöffnung 17 angeordneten Drehschieber 20 her, der als saugseitiges Regelorgan in dem Gehäuse 1 gelagert ist.

Der Drehschieber 20 ragt in einen von dem Gehäuse 1 gebildeten Rohrstutzen 21 mit einem Kugellager 22, das eine Zahnriemenscheibe 23 trägt. An der Zahnriemenscheibe 23 ist der Flansch 25 einer Hohlwelle 26 biegeweich befestigt, die in den Rohrstutzen 21 hineinragt. Dort greift sie mit einem Kopfstück 28 an ihrem freien Ende, das mit einer Bogenverzahnung 29 versehen ist, in Nuten 30 einer weiteren Hohlwelle 31, die das Hauptstück des Drehschiebers 20 bildet.

Die Hohlwelle 31 besteht aus Metall, z.B. aus nichtrostendem Stahl. Sie ist an der der Zahnriemenscheibe und der Keilriemenscheibe 12 abgekehrten Stirnseite des Gehäuses 1 mit einem nach innen vorspringenden Flansch 34 versehen, an dem eine Schiebestange 35 mit einem Kugellager 50 angreift. Mit der Stange 35 kann eine axiale Verschiebung der Hohlwelle 31 gegenüber einer Hülse 36 aus Kunststoff erreicht werden, die die Hohlwelle 31 des Drehschiebers 20 dicht umgibt. Da sowohl in der Hülse 36 als auch in der Hohlwelle 31 mindestens teilweise schräg verlaufende Schlitze 37, 38 vorgesehen sind, z.B. dreieck- oder trapezförmige, kann durch die axiale Verschiebung der Hohlwelle 31 ein unterschiedlicher Durchlaßquerschnitt je nach der Winkellage des Drehschiebers 20 eingestellt werden. Auf diese Weise kann die Ansaugmenge und damit die Förderleistung des Rollkolbenverdichters in weiten Grenzen variiert werden.

Der in Tandembauweise ausgeführte Rollkolbenverdichter besitzt eine zentrale Trennwand 40 zwischen den beiden Kolbenteilen 3 und 4. In diesem Bereich ist im Gehäuse 1 ein Ventil 42 angeordnet, das von einem Magneten 43 betätigt werden kann. Mit dem Ventil 42 wird ein innerer Drosselbypaß zwischen den beiden Zylinderteilen zugeschaltet, die durch eine Längsbohrung 46 und Querbohrungen 47 und 48 miteinander verbunden sind. Mit diesem Bypaß kann der Kaltstart eines Verbrennungsmotors mit Rollkolbenverdichter erleichtert werden. Solange der Bypaß offengehalten wird, entsteht eine hin- und hergehende verlustbehaftete Luftströmung, die eine Erwärmung der Ansaugluft bewirkt. Alternativ kann der Bypaß auch so angeordnet werden, daß er voneinander entfernt liegende Bereiche am Umfang des Zylinders 1 miteinander verbindet.

In Figur 2 ist der Trennschieber 49 zu sehen, der neben dem Drehschieber 20 liegt und unter der Wirkung von Federn 30 an dem Kolben 5 anliegt, so daß der Einlaß 17 von der mit Rückschlagventilen 52 versehenen Druckleitung 53 trennt. Ferner ist in Figur 2 gestrichelt eine federnde Dichtleiste 54 angedeutet, die die Hülse 36 gegenüber dem Gehäuse 1 abdichtet.

In Figur 3 ist in einem Schnitt längs der Achse des Drehschiebers 20 eine andere Art der Betätigung des Drehschiebers 20 dargestellt. Hierbei greifen Antrieb und Verstellung auf der gleichen Seite des Drehschiebers an. Dazu ist an dem Gehäuse 1 des Rollkolbenverdichters mit zwei voneinander distanzierten Kugellagern 60 und 61 ein Rohrstück 62 gelagert, das auf seiner dem Gehäuse 1 zugekehrten Seite zu einem Zahnrad 63 erweitert ist. An dem Zahnrad 63 greift der Zahnriemen 16 an, der zur Welle 2 des Rollkolbenverdichters führt. Das andere Ende des Rohrstückes 62 ist zu einem Flansch 65 ausgeformt. Dort ist mit Schrauben 66 ein Gegenflansch befestigt, der durch Einschnitte 68 und 69 gegenüber der Achsrichtung flexibel gestaltet ist. Der Flansch 67 trägt ein zum Gehäuse 1 weisendes hohles Wellenstück 70, in das ein Gegenstück 72 mit einer am Ende gelegenen Bogenverzahnung 73 eingesetzt ist. Die Bogenverzahnung 73 greift wiederum in die Nuten 30 der Hohlwelle 31 des Drehschiebers 20.

Durch den Flansch 67 ragt ein Stab 80, der in der Hohlwelle 31 mit einem Kugellager 81 festgelegt ist. Der Stab 80 dient zur Verstellung des Drehschiebers 20 in Längsrichtung. Er ist dazu mit einem kugeligen Betätigungsknopf 83 an dem dem Drehschieber 20 abgekehrten Ende versehen. Auf den Betätigungsknopf 83 wirkt das nicht dargestellte Gestänge des Gaspedals. Somit sind bei der Ausführungsform nach Figur 3 der Antrieb des Drehschiebers 20 und seine axiale Verstelleinrichtung am gleichen Ende vorgesehen und konstruktiv auf engstem Raum zusammengefaßt.

In den Figuren 4, 5 und 6 ist schematisiert dargestellt, daß die Betätigung des Drehschiebers 20 durch die Welle 2 des Rollkolbenverdichters auch so ausgeführt werden kann, daß die Hohlwelle 31 des Drehschiebers 20 periodisch ungleichförmig umläuft. Damit kann die Zeit für den voll geöffneten Durchlaßquerschnitt des Schiebers 20 vergrößert werden gegenüber der Zeit in geschlossener Stellung,so daß ein besonders großer Durchsatz und ein schnelles Schließen erreicht wird.

Nach Figur 4 werden zur Erzeugung der ungleichförmigen, aber periodischen Bewegung zwei elliptische Zahnräder 85 und 86 verwendet, die miteinander kämmen. Das Zahnrad 85 sitzt exzentrisch, nämlich mit seinem einen Brennpunkt, auf der Hohlwelle 31 des Drehschiebers 20, das Zahnrad 86 ebenso exzentrisch auf einer Zwischenwelle 87. Die Zwischenwelle 87 ist mit einem Vorgelegezahnrad 88 verbunden, das mit einem kleineren Vorgelegezahnrad 89 kämmt. Das Zahnrad 89 sitzt auf der Welle 2 des Rollkolbenverdichters. Je nach den Abmessungen der Ovalisierung und dem Übersetzungsverhältnis der Zahnräder 88 und 89 kann die Drehgeschwindigkeit im Verhältnis bis 1:2 variiert werden.

Gleiche Übersetzungsverhältnisse gibt es auch bei der Ausführungsform nach Figur 5. Hier ist das ovale Zahnrad 85 ebenso wie das ovale Zahnrad 86 nicht im Brennpunkt einer den Zahnradumfang bestimmenden Ellipse gelagert, sondern jeweils im Mittelpunkt des Zahnrads. Die maximale Geschwindigkeit des Drehschiebers 20 verhält sich hier zur minimalen Geschwindigkeit wie das umgekehrte Verhältnis der Zahnrad-Radien.

Weitere unrunde Zahnradformen sind möglich, beispielsweise die Kombination eines exzentrischen Kreisrads mit einem ovalen Zahnrad. Hierbei würde das 1:2 Vorgelege entfallen.

In Figur 6 ist dargestellt, daß eine periodisch ungleichförmige Bewegung des Drehschiebers 20 auch mit einem Koppelviereck erreicht werden kann. Das Koppelviereck umfaßt eine Kurbel 90, die mit der Hohlwelle 31 des Drehschiebers 20 verbunden ist. Die Kurbel 90 ist mit einer Verbindungsstange 91 mit einer zweiten Kurbel 92 verbunden, die auf einer das Zahnrad 88 tragenden Zwischenwelle 93 sitzt. Das Zahnrad 88 kämmt mit dem Vorgelegezahnrad 89. Dieses Getriebe ermöglicht in der Form eines Antiparallelkurbelgetriebes Verhältnisse der minimalen zur maximalen Drehschiebergeschwindigkeit von etwa 1:3,5.

Die Figur 7 zeigt eine Abwicklung der Hülse 36 und des Drehschiebers 20 mit z.B. 40 mm Durchmesser für den Fall, daß der Drehschieber 20 mit der halben Drehzahl der Welle 2 angetrieben wird. Hülse 36 und Drehschieber 20 werden vom saugseitigen Gasstrom quer durchströmt. Sie haben am Umfang jeweils zwei Schlitze 37 mit Versatz um 180°, nämlich im Drehschieber 20 die beiden dreieckförmigen Schlitze 37, 37a und in der Hülse 36 die Schlitze 38 und 34. Der mit dem Zylinder 1 verbundene Schlitz 38 der Hülse 36 hat eine ähnliche Dreieckform wie die Schlitze 37, 37a des Drehschiebers 20. Das Dreieck 38 ist jedoch auf den Kopf gestellt. Der mit der Saugleitung 17 verbundene Schlitz 39 der Hülse 36 ist dagegen rechteckig.

In der gezeichneten Drehwinkelstellung des Drehschiebers 20 überdecken sich seine Schlitze 37, 37a nicht mit den Schlitzen 38, 39 der Hülse 36. Eine Querströmung der Ansaugluft ist unterbunden. Wird der Drehschieber 20 um z.B. 30° gedreht (d.h. Kurbelwinkel 60° der Welle 2), dann wandert der Schlitz 37 in Richtung des Pfeiles 95 nach oben in die gestrichelt gezeichnete Lage. Dabei werden die beiden kleinen, eng schraffierten Durchlaßquerschnitte 99, 100 frei und eine kleine Luftströmung kann einsetzen, wie sie etwa beim Leerlauf des Verbrennungsmotors notwendig ist. Die Luftströmung wird nach kurzer weiterer Drehung durch die schrägen Kanten der Dreiecke 37a und 38 wieder abgeschnitten.

Beim Verschieben des Drehschiebers 20 nach links um den Hub 98 von z.B. 40 mm kommen die Schlitze 37, 37a in die Positionen 37′, 37a′. Sie überdecken sich dann mit den Schlitzen 38, 39 in viel größerem Umfang, denn es entstehen die weitgestrichelten Durchströmquerschnitte 101, 102. Sie bleiben außerdem über einem großen Drehwinkelbereich offen. Die axiale Verschiebung 98 des Drehschiebers 20 bewirkt somit eine starke Zunahme der Saugleistung des Verdichters und führt zum Anstieg des Ladedrucks in der Verbindungsrohrleitung 53 zum Verbrennungsmotor hin.

In Figur 8 ist die Drehrichtung des Drehschiebers 20 umgekehrt. Die Richtung des Pfeiles 95 zeigt in der Abwicklung nach unten. Der Beginn der Schlitzüberdeckung, d.h. der Durchströmung, geht aus von den schrägen Seiten der Dreiecke 37 (Schlitz im Drehschieber 20) und 38 (Schlitz in der Hülse 36). Die Überdeckung und damit die Strömung endet zu dem Zeitpunkt, wo die annähernd achsparallelen Dreieckseiten sich überfahren.

Als besonderer Vorteil wird erreicht, daß die Öffnungsfläche etwas später ihren Maximalwert erreicht als der theoretisch annähernd sinusförmige Verlauf des Volumenstromes im Rollkolbenverdichter beim Ansaugen. Auf diese Weise wird der Trägheit der realen Luftsäule Rechnung getragen in dem Sinne, daß die Drosselverluste im freien Schlitzquerschnitt, d.h. in der Überdeckung der Durchlässe 38 und 37 minimiert sind. Für diese Lösung ist Voraussetzung, daß der zeitliche Beginn der Öffnung (bei 0° z.B.) unabhängig von der axialen Stellung des Drehschiebers 20 ist. Dem Verschiebehub 98 (40 mm) muß deshalb eine Verdrehung in Umfangsrichtung zwischen Drehschieber 20 und seiner Zahnriemenscheibe 23 überlagert werden (z.B. um ± 85°), so daß die Verstellung insgesamt in Richtung des Pfeiles 96 verläuft. Zu diesem Zweck sind die Zähne des Bogenzahnzwischenstücks 29 zum Drehschieber 20 hin um 45° zur Achse gedreht. Die Füllmengensteuerung erfolgt durch Drücken oder Ziehen am entgegengesetzten Ende (bei 45° Schränkung ist die Gefahr der Selbsthemmung durch Zahnreibung am geringsten).

Die Form des Dreiecks- oder Trapezschlitzes 37 ist so gewählt, daß die lange Schräge mit der Verschiebungseinrichtung des Drehschiebers 20 zusammenfällt. Die Gegenseite ist entweder achsparallel, kann aber auch davon abweichen. In Umfangsrichtung überdecken die Schlitze 37 etwa 64 % (2 × 32 %), die Stege den Restwinkel 36 % (2 × 18 %) der Hohlwelle 31 des Drehschiebers.

In Umfangsrichtung sind die Shclitze 37 um z.B. 20 % der ursprünglichen Dreiecksbreite gekürzt, um auf dem Umfang des Drehschiebers 20 möglichst breite Schlitze 37 anordnen zu können. Die Kürzung verkleinert zwar die bei annähernder Vollöffnung erreichbare Flächenänderungsgeschwindigkeit kurz vor dem Absperren der Strömung; da die Strömung aber dann bereits von sich aus (Sinuslinie) stark nachgelassen hat, ist der dadurch entstehende Drosselverlust bescheiden.

Der achsiale Hub des Drehschiebers 20 kann um z.B. 15 % größer sein als die Länge des ursprünglichen Dreiecksschlitzes. Hierdurch entsteht ein besonders großer Durchtrittsquerschnitt bzw. geringe Drosselverluste bei Vollast.

## Patentansprüche

1. Rollkolbenverdichter mit einem Zylinder (1), der Ein- und Auslaßöffnungen aufweist und in dem ein Kolben (5) umläuft, der von einer gleichsinnig drehenden Welle (2) getragen wird, **dadurch gekennzeichnet,** daß zur Steuerung der Ansaugmenge ein Drehschieber (20) auf der Saugseite außerhalb des Zylinders (1) in einer mit Schlitzen (37) versehenen Hülse (36) angeordnet und mit der Welle (2) zu einer stetigen, synchronisierten Drehbewegung verbunden ist, und daß die relative Lage von Drehschieber (20) und Hülse (36) zueinander verstellbar ist.

2. Rollkolbenverdichter nach Anspruch 1, **dadurch gekennzeichnet,** daß der Drehschieber (20) und die Welle (2) formschlüssig, insbesondere durch eine Verzahnung in Form von Zahnrädern, Zahnketten, Zahnriemen miteinander verbunden sind.

3. Rollkolbenverdichter nach Anspruch 2, **dadurch gekennzeichnet,** daß die formschlüssige Verbindung den Drehschieber (20) in der Schließrichtung schneller bewegt als in der Öffnungsrichtung.

4. Rollkolbenverdichter nach Anspruch 3, **dadurch gekennzeichnet,** daß die formschlüssige Verbindung mindestens ein unrundes, vorzugsweise ovales Zahnrad (85, 86) umfaßt.

5. Rollkolbenverdichter nach Anspruch 4, **dadurch gekennzeichnet,** daß die formschlüssige Verbindung zwei miteinander kämmende elliptische Zahnräder (85, 86) aufweist.

6. Rollkolbenverdichter nach Anspruch 3, **dadurch gekennzeichnet,** daß die formschlüssige Verbindung ein ebenes Koppelviereck (90, 91, 92) mit einem Untersetzungsgetriebe (88, 89) aufweist.

7. Rollkolbenverdichter nach einem der Ansprüche 1 bis 6, **dadurch gekennzeichnet,** daß der Drehschieber (20) mit einer axialen Verstellmöglichkeit zur Veränderung des Durchlaßquerschnitts gegenüber der Hülse (36) versehen ist.

8. Rollkolbenverdichter nach einem der Ansprüche 1 bis 7, **dadurch gekennzeichnet,** daß die den Drehschieber (20) umgebende Hülse (36) in axialer Richtung verstellbar ist.

9. Rollkolbenverdichter nach Anspruch 8, **dadurch gekennzeichnet,** daß die axial verstellbare Hülse (36) um einen kleineren Winkel als ± 90° drehbar angeordnet ist.

10. Rollkolbenverdichter nach Anspruch 7, 8 oder 9, **dadurch gekennzeichnet,** daß die Hülse (36) an der dem Drehschieberantrieb abgekehrten Stirnseite des Zylinders (1) betätigt wird.

11. Rollkolbenverdichter nach einem der Ansprüche 1 bis 10, **dadurch gekennzeichnet,** daß die Hülse (36) oder der Drehschieber (20) unter der Wirkung einer Rückstellfeder stehen.

12. Rollkolbenverdichter nach einem der Ansprüche 1 bis 11, **dadurch gekennzeichnet,** daß der Drehschieber (20) aus Metall besteht und in einer Hülse (36) aus Kunststoff umläuft, der faserverstärkt ist und einen Zusatz von Gleitmittel, vorzugsweise Graphit oder Molydänsulfid aufweist.

13. Rollkolbenverdichter nach Anspruch 12, **dadurch gekennzeichnet,** daß die Hülse (36) im Zylinder (1) mit einem Durchmesserspiel von mindestens 0,1 mm angeordnet ist.

14. Rollkolbenverdichter nach Anspruch 13, **dadurch gekennzeichnet,** daß in dem Spalt zwischen Hülse (36) und Zylinder (1) eine Abdichtung, insbesondere eine Dichtleiste, angeordnet ist.

15. Rollkolbenverdichter nach einem der Ansprüche 1 bis 14, **dadurch gekennzeichnet,** daß der Drehschieber (20) gegenüberliegende Öffnungen (37) aufweist und diametral durchströmt wird.

16. Rollkolbenverdichter nach Anspruch 15, **dadurch gekennzeichnet,** daß die Drehzahl des Drehschiebers (20) die Hälfte oder ein Drittel der Wellendrehzahl beträgt.

17. Rollkolbenverdichter nach einem der Ansprüche 1 bis 16 mit zwei in Umfangsrichtung versetzten Kolbenteilen, **dadurch gekennzeichnet,** daß ein gemeinsamer Drehschieber (20) für beide Kolbenteile (3,4) vorgesehen ist, dessen Durchlaßöffnungen (37) in Umfangsrichtung versetzt sind.

18. Rollkolbenverdichter nach einem der Ansprüche 1 bis 17, **dadurch gekennzeichnet,** daß die Schlitze (37) in der Hülse (36) sowie im Drehschieber (20) Dreiecks- oder Trapezform mit gegebenenfalls geschwungenen Seiten aufweisen.

19. Rollkolbenverdichter nach Anspruch 18, **dadurch gekennzeichnet,** daß eine Seite der Dreiecks- oder Trapezform mit der Verschiebungsrichtung des Drehschiebers (20) bei Stillstand zusammenfällt.

20. Rollkolbenverdichter nach Anspruch 18 oder 19, **dadurch gekennzeichnet,** daß die Abmessungen der Schlitze (37) in Umfangsrichtung annähernd doppelt so groß wie die der dazwischenliegenden Stege sind.

21. Rollkolbenverdichter nach Anspruch 18, 19 oder 20, **dadurch gekennzeichnet,** daß in einem saugseitig angeordneten Drehschieber (20) und in der ihn umgebenden Hülse (36) gleich große Dreiecksschlitze (37) angeordnet sind, deren Spitzen gegeneinander zeigen, und daß die Überdeckung auf einen für den Leerlaufbetrieb eines Verbrennungsmotors geeigneten Mindestwert begrenzt ist, der temperaturabhängig veränderbar sein kann.

22. Rollkolbenverdichter nach einem der Ansprüche 1 bis 21, **dadurch gekennzeichnet,** daß die Schlitze (37) in Form eines Dreiecks mit abgeschnittenen oder gerundeten Spitzen ausgeführt sind.

23. Rollkolbenverdichter nach einem der Ansprüche 1 bis 22, **dadurch gekennzeichnet,** daß der axiale Verstellweg von Drehschieber (20) und/oder Hülse (36) größer als die axialen Abmessungen eines Dreiecksschlitzes (37) ist.

24. Rollkolbenverdichter nach einem der Ansprüche 1 bis 23, **dadurch gekennzeichnet,** daß der Drehschieber (20) mit einer Bogenzahnkupplung (73) zur Übertragung der Drehbewegung angetrieben wird, die koaxial zu einer Schubstange (80) für eine Axialverstellung sitzt. (Fig. 3)

25. Rollkolbenverdichter nach einem der Ansprüche 1 bis 24, **dadurch gekennzeichnet,** daß die Zähne der Bogenzahnkupplung (29, 73) um etwa 45° gegenüber der Achse geschrägt sind.

26. Rollkolbenverdichter nach einem der Ansprüche 1 bis 25, **dadurch gekennzeichnet,** daß ein zuschaltbarer innerer Drosselbypaß (46) vorhanden ist, der Ortsbereiche im Zylinder (1) miteinander verbindet, die am Umfang versetzt sind oder versetzt laufenden Kolbenteilen (3, 4) zugeordnet sind.

## Claims

1. A rotary piston compressor with a cylinder (1), which has inlet and outlet openings and in which there rotates a piston (5), which is supported by a shaft (2) rotating in the same direction, characterised in that for controlling the intake quantity a rotary slide (20) is arranged on the suction side outside the cylinder (1) in a casing (36) provided with slits (37) and connected to the shaft (2) for a constant, synchronized rotational movement, and in that the relative position of the rotary slide (20) and the casing (36) is able to be adjusted relative to each other.

2. A rotary piston compressor according to claim 1, characterised in that the rotary slide (20) and the shaft (2) are connected to each other in an interlocked manner, in particular by a gearing in the form of gear wheels, gear chains, toothed belts.

3. A rotary piston compressor according to claim 2, characterised in that the interlocked connection moves the rotary slide (20) faster in the closing direction than in the opening direction.

4. A rotary piston compressor according to claim 3, characterised in that the interlocked connection comprises at least one out of round, preferably oval gear wheel (85, 86).

5. A rotary piston compressor according to claim 4, characterised in that the interlocked connection has two elliptic gear wheels (85, 86) meshing with one another.

6. A rotary piston compressor according to claim 3, characterised in that the interlocked connection has a flat four-bar chain (90, 91, 92) with a reduction gear (88, 89).

7. A rotary piston compressor according to one of claims 1 to 6, characterised in that the rotary slide (20) is provided with an axial adjusting means for altering the throughflow cross-section relative to the casing (36).

8. A rotary piston compressor according to one of claims 1 to 7, characterised in that the casing (36) surrounding the rotary slide (20) is able to be adjusted in the axial direction.

9. A rotary piston compressor according to claim 8, characterised in that the axially adjustable casing (36) is rotatable about an angle smaller than ± 90°.

10. A rotary piston compressor according to claim 7, 8 or 9, characterised in that the casing (36) is activated on the end side of the cylinder (1) facing away from the rotary slide drive.

11. A rotary piston compressor according to one of claims 1 to 10, characterised in that the casing (36) or the rotary slide (20) are under the action of a return spring.

12. A rotary piston compressor according to one of claims 1 to 11, characterised in that the rotary slide (20) consists of metal and revolves in a casing (36) of plastics, which is fibre-reinforced and includes lubricant, preferably graphite or molybdenum sulphide.

13. A rotary piston compressor according to claim 12, characterised in that the casing (36) is arranged in the cylinder (1) with a diametric play of at least 0.1 mm.

14. A rotary piston compressor according to claim 13, characterised in that in the gap between the casing (36) and the cylinder (1) there is arranged a seal, in particular a sealing strip.

15. A rotary piston compressor according to one of claims 1 to 14, characterised in that the rotary slide (20) has oppositely arranged openings (37) and has a diametric throughflow.

16. A rotary piston compressor according to claims 15, characterised in that the number of revolutions of the rotary slide (20) amounts to half or a third of the number of shaft revolutions.

17. A rotary piston compressor according to one of claims 1 to 16 with two piston parts offset in the circumferential direction, characterised in that a common rotary slide (20) for both piston parts (3,4) is provided, the throughflow openings (37) of which are offset in the circumferential direction.

18. A rotary piston compressor according to one of claims 1 to 17, characterised in that the slits (37) in the casing (36) as well as in the rotary slide (20) have a triangular or trapezoidal shape possibly with curved sides.

19. A rotary piston compressor according to claims 18, characterised in that one side of the triangle or trapezoidal shape coincides with the direction of displacement of the rotary slide (20) when in standstill condition.

20. A rotary piston compressor according to claims 18 or 19, characterised in that the dimensions of the slits (37) are approximately twice as large in the circumferential direction as those of the bars lying therebetween.

21. A rotary piston compressor according to claims 18, 19, or 20, characterised in that in a rotary slide (20) arranged on the suction side and in the casing (36) surrounding it, there are arranged equally large triangular slits (37), the points of which point toward each other, and in that the overlap is limited to a minimum value suitable for idle operation of an internal combustion engine, which can be changed depending on the temperature.

22. A rotary piston compressor according to one of claims 1 to 21, characterised in that the slits (37) are formed in the shape of a triangle with sectioned or rounded points.

23. A rotary piston compressor according to one of claims 1 to 22, characterised in that the axial displacement path of rotary slide (20) and/or casing (36) is greater than the axial dimensions of a triangular slit (37).

24. A rotary piston compressor according to one of claims 1 to 23, characterised in that the rotary slide (20) is driven with a curved tooth coupling (73) for transmitting the rotary movement, which sits coaxially to a connecting rod (80) for an axial displacement (Figure 3).

25. A rotary piston compressor according to one of claims 1 to 24, characterised in that the teeth of the curved tooth coupling (29, 73) are inclined by approximately 45° relative to the axis.

26. A rotary piston compressor according to one of claims 1 to 25, characterised in that a switchable internal throttle by-pass (46) is present, which connects local regions to each other in the cylinder (1), which regions are offset on the periphery or are associated with piston parts (3, 4) running in an offset manner.

## Revendications

1. Compresseur à piston roulant comportant un cylindre (1), qui possède des ouvertures d'entrée et de sortie et dans lequel tourne un piston (5), qui est porté par un arbre (2) tournant en sens opposé, caractérisé par le fait que pour la commande de la quantité d'aspiration, un tiroir rotatif (20) est disposé sur le côté aspiration à l'extérieur du cylindre (1), dans un manchon (36) pourvu de fentes (37) et est raccordé à l'arbre (2) pour l'exécution d'un mouvement de rotation permanent et synchronisé, et que la position relative du tiroir rotatif (20) et du manchon (36) est réglable.

2. Compresseur à piston roulant suivant la revendication 1, caractérisé par le fait que le tiroir rotatif (20) et l'arbre (2) sont reliés entre eux selon une liaison par complémentarité de formes, notamment par un système denté se présentant sous la forme de pignons, de chaînes dentées, de courroies dentées.

3. Compresseur à piston roulant suivant la revendication 2, caractérisé par le fait que la liaison par complémentarité de formes déplace le tiroir rotatif (20) plus rapidement dans le sens de la fermeture que dans le sens de l'ouverture.

4. Compresseur à piston roulant suivant la revendication 3, caractérisé par le fait que la liaison par complémentarité de formes comprend au moins un pignon non circulaire et de préférence oval (85,86).

5. Compresseur à piston roulant suivant la revendication 4, caractérisé par le fait que la liaison par complémentarité de formes comprend deux pignons elliptiques (85,86) engrenant réciproquement.

6. Compresseur à piston roulant suivant la revendication 3, caractérisé par le fait que la liaison par complémentarité de formes comprend un quadrilatère de couplage plan (90,91,92) comportant une transmission démultiplicatrice (88,89).

7. Compresseur à piston roulant suivant l'une des revendications 1 à 6, caractérisé par le fait que le tiroir rotatif (20) comporte une possibilité de réglage axial permettant de modifier la section transversale de passage par rapport au manchon (36).

8. Compresseur à piston roulant suivant l'une des revendications 1 à 7, caractérisé par le fait que le manchon (36), qui entoure le tiroir rotatif (20), est déplaçable dans la direction axiale.

9. Compresseur à piston roulant suivant la revendication 1, caractérisé par le fait que le manchon (36) déplaçable axialement est disposé de façon à pouvoir tourner sur un angle inférieur à ±90°.

10. Compresseur à piston roulant suivant la revendication 7, 8 ou 9, caractérisé par le fait que le manchon (36) est actionné sur la face frontale du cylindre (1), tournée à l'opposé du dispositif d'entraînement du tiroir rotatif.

11. Compresseur à piston roulant suivant l'une des revendications 1 à 10, caractérisé par le fait que le manchon (36) ou le tiroir rotatif (20) sont soumis à l'action d'un ressort de rappel.

12. Compresseur à piston roulant suivant l'une des revendications 1 à 11, caractérisé par le fait que le tiroir rotatif (20) est réalisé en un métal et tourne dans un manchon (36) réalisé en une matière plastique qui est renforcée par des fibres de verre et contient un adhésif formé d'un agent de lubrification, de préférence du graphite ou du sulfure de molybdène.

13. Compresseur à piston roulant suivant la revendication 12, caractérisé par le fait que le manchon (36) est disposé dans le cylindre (1) avec un jeu diamétral égal à au moins 0,1 mm.

14. Compresseur à piston roulant suivant la revendication 13, caractérisé par le fait qu'un élément d'étanchéité, notamment une barrette d'étanchéité, est disposé dans la fente entre le manchon (36) et le cylindre (1).

15. Compresseur à piston roulant suivant l'une des revendications 1 à 14, caractérisé par le fait que le tiroir rotatif (20) comporte des ouvertures opposées (37) et est traversé diamétralement par un écoulement.

16. Compresseur à piston roulant suivant la revendication 4, caractérisé par le fait que la vitesse de rotation du tiroir rotatif (20) est égale à la moitié ou au tiers de la vitesse de rotation de l'arbre.

17. Compresseur à piston roulant suivant l'une des revendications 1 à 16, comportant deux éléments de piston décalés dans la direction circonférentielle, caractérisé par le fait qu'il est prévu un tiroir rotatif commun (20) pour les deux éléments de piston (3,4), dont les ouvertures de passage (37) sont décalées dans la direction circonférentielle.

18. Compresseur à piston roulant suivant l'une des revendications 1 à 17, caractérisé par le fait que les fentes (37) ménagées dans le manchon (36) ainsi que dans le tiroir rotatif (20) possèdent une forme triangulaire ou trapézoïdale avec des côtés éventuellement incurvés.

19. Compresseur à piston roulant suivant la revendication 18, caractérisé par le fait qu'un côté de la fente triangulaire ou trapézoïdale coïncide, au repos, avec le sens de déplacement du tiroir rotatif (20).

20. Compresseur à piston roulant suivant la revendication 18 ou 19, caractérisé par le fait que les dimensions des fentes (37) possèdent, dans la direction circonférentielle, sont égales approximativement au double de celles des barrettes intercalaires.

21. Compresseur à piston roulant suivant la revendication 18,19 ou 20, caractérisé par le fait que dans un tiroir rotatif (20) disposé sur le côté aspiration et dans le manchon (36), qui l'entoure, sont ménagées des fentes triangulaires de même taille (37), dont les pointes sont dirigées en des sens opposés, et que le chevauchement est limité à une valeur minimale appropriée pour le fonctionnement de ralenti d'un moteur à combustion interne et qui peut être modifiée en fonction de la température.

22. Compresseur à piston roulant suivant l'une des revendications 1 à 21, caractérisé par le fait que les fentes (37) sont réalisées sous la forme d'un triangle possédant des pointes sectionnées ou arrondies.

23. Compresseur à piston roulant suivant l'une des revendications 1 à 22, caractérisé par le fait que la course axiale de déplacement du tiroir rotatif (20) et/ou de le manchon (36) est supérieure aux dimensions axiales d'une fente triangulaire (37).

24. Compresseur à piston roulant suivant l'une des revendications 1 à 23, caractérisé par le fait que le tiroir rotatif (20) est entraîné par un embrayage (73) à dents courbes qui sert à transmettre le mouvement de rotation et qui s'appuie coaxialement sur un poussoir (80) pour un déplacement axial (figure 3).

25. Compresseur à piston roulant suivant l'une des revendications 1 à 24, caractérisé par le fait que les dents de l'embrayage à dents courbes (29,76) sont inclinées d'environ 45° par rapport à l'axe.

26. Compresseur à piston roulant suivant l'une des revendications 1 à 25, caractérisé par le fait qu'il est prévu un by-pass intérieur d'étranglement (46) pouvant être branché en supplément et qui relie entre elles des zones locales situées dans le cylindre (1) et qui sont décalées sur la périphérie ou sont associées à des éléments de piston (3,4) se déplaçant en étant décalés.
